# EUROPÄISCHE PATENTSCHRIFT

(11) **EP 0 489 122 B1**
(45) Veröffentlichungstag und Bekanntmachung des Hinweises auf die Patenterteilung: **06.03.1996**
(21) Anmeldenummer: 91907639.8
(22) Anmeldetag: 15.04.1991
(51) Int. Cl.: A47B 88/04

(54) **EINZUGSAUTOMATIK FÜR SCHUBLADEN-AUSZIEHFÜHRUNGEN**
AUTOMATIC TELESCOPIC DEVICE FOR DRAWER RUNNERS
DISPOSITIF AUTOMATIQUE D'EMBOITEMENT DE GUIDAGES D'OUVERTURE DE TIROIRS

(30) Priorität: 26.06.1990 DE 4020277
(43) Veröffentlichungstag der Anmeldung: 10.06.1992
(62) Teilanmeldung aus: 93111335.1
(73) Patentinhaber: MEPLA-WERKE LAUTENSCHLÄGER GmbH & Co. KG, D-64354 Reinheim (DE)
(72) Erfinder: LAUTENSCHLÄGER, Gerhard, D-6101 Brensbach 1 (DE); BERGER, Horst, D-4800 Bielefeld 16 (DE)
(74) Vertreter: Helber, Friedrich G., Dipl.-Ing.
(86) Internationale Anmeldenummer: EP9100710
(87) Internationale Veröffentlichungsnummer: WO9200027

(56) Entgegenhaltungen:
- DE-A- 3 716 923
- DE-B- 1 262 533
- DE-U- 8 903 741
- DE-U- 8 907 511

## Beschreibung

Die Erfindung betrifft eine Einzugsautomatik für Schubladen-Ausziehführungen mit einer an der Korpus-Wand zu befestigenden, von einem aus Metallblech gekanteten Profil gebildeten Führungsschiene, welche einen von einem im wesentlichen rechtwinklig und horizontal von der Korpuswand vorstehenden Profilschenkel nach oben umgekanteten und von unten in die zugehörige, von einem an der Unterseite offenen Hohlprofil gebildete, abnehmbar an der Schublade zu befestigenden Laufschiene eingreifenden Profilschenkel aufweist, an welchem im Innern der Laufschiene Abrollbahnen für in einem langgestreckten Käfig gehalterte Wälzkörper gebildet sind, die auf den Abrollbahnen der Führungsschiene einerseits und von zugeordneten Bereichen der Innenfläche der Laufschiene gebildeten Abrollbahnen andererseits abzurollen vermögen und so eine Längsverschiebung der Laufschiene relativ zur Führungsschiene ermöglichen, wobei an der Führungsschiene ein zwischen zwei Endlagen verschwenkbarer und durch eine Federanordnung bistabil in die Endlagen vorgespannter Bauteil angeordnet ist, der in einem über den horizontalen Profilschenkel der Führungsschiene ins Korpusinnere vortretenden Abschnitt eine offen mündende Aufnahme für einen von der Laufschiene nach vortretenden Vorsprung aufweist, und der Vorsprung und der verschwenkbare Bauteil in bezug auf die Laufschiene bzw. die Führungsschiene relativ zu einander so angeordnet sind, daß der Vorsprung bei einer Verschiebung der Laufschiene von der Schubladen-Öffnungsstellung in die Schubladen-Schließstellung bei Annäherung an die Schließstellung in die Aufnahme des in der der Schubladen-Öffnungsstellung zugeordneten Endlage stehenden verschwenkbaren Bauteils einfährt und dann nach Überfahren des Totpunkts des verschwenkbaren Bauteils von diesem federnd in die Schubladen-Schließstellung mitgenommen wird.

Neben den mit drehbar gelagerten Rollen an der Führungsschiene bzw. Laufschiene versehenen Rollen-Ausziehführungen haben sich solche wälzkörpergelagerten Ausziehführungen in neuerer Zeit in großem Umfang zu ein- und ausziehbahren Lagerungen von Schubladen im zugehörigen Schrankkorpus durchgesetzt, weil die Schubladen auch bei schwerer Gewichtsbelastung sehr leichtgängig eingeschoben und ausgezogen werden können. Gerade dieser leichte Lauf solcher Ausziehführung hat aber auch den Nachteil, daß eine eingeschobene Schublade sehr leicht versehentlich - beispielsweise beim Hängenbleiben eines Kleidungsstücks einer am Schrank vorbeigehenden Person - wieder etwas geöffnet wird. Auch beim schwungvollen Schließen einer Schublade kann durch das stoßartige Auftreffen der Schubladenblende am Schrankkorpus eine Reaktionskraft entstehen, welche die Schublade wieder leicht öffnet. Ja es wird sogar beobachtet, daß beim schnellen Schließen einer Schublade diese die im Korpusinnern eingeschlossene Luft verdrängt und die verdrängte Luft dann an der Rückwand benachbarter Schubladen eine Öffnungskraft erzeugt, welche - eben infolge des leichten Laufs der Ausziehführung - die Nachbarschublade leicht öffnet. Deshalb besteht das dringende Erfordernis, Schubladenführungen so auszubilden, daß sie die von ihr gehalterte Schublade bei Annäherung an die Schließstellung zwangsläufig in die ganz geschlossene Stellung überführen und dort mit einer - wenn auch geringen - Schließkraft halten, um die geschilderten Effekte zu vermeiden. Bei den oben erwähnten Rollen-Ausziehführungen kann eine solche Einzugswirkung relativ einfach durch das Eigengewicht der Schublade selbst erzeugt werden, indem die Schenkel der Führungs- bzw. Laufschiene, auf denen bei Annäherung an die Schließstellung die Rollen der jeweils anderen Schiene laufen, mit leichter Neigung in Abwärtsrichtung geführt werden. Bei Erreichen eines solchen abwärts geneigten Abschnitts des Schenkels entsteht dann eine Komponente der Gewichtskraft in Richtung ins Korpusinnere und zieht die Schublade zu. Bei Ausziehführungen der eingangs erwähnten Art ist eine solche Funktion jedoch nicht verwirklichbar, weil die Lagerung der Laufschiene auf der Führungsschiene durch die in Käfigen geführten Wälzkörper erfolgt und die Laufschiene die Rollbahnen der Führungsschiene ganz umgibt. Die Laufbahnen oder Rollbahnen der zusammenwirkenden Schienen müssen deshalb exakt geradlinig ausgeführt werden. Das Problem des versehentlichen Öffnens einer geschlossenen Schublade durch Hängenbleiben oder die Pumpwirkung der Schließbewegung einer anderen Schublade wurde teilweise dadurch gelöst, daß bei Erreichen der Schließstellung zwischen den Schienen der Ausziehführungen wirksam werdende Rastvorrichtungen vorgesehen wurden, indem beispielsweise an einer Schiene, vorzugsweise der Führungsschiene, ein elastischer Körper, z.B. eine Rolle aus elastomerem Kunststoff gelagert wurde, an deren Umfang unmittelbar vor Erreichen der Schließstellung ein starr an der anderen, d.h. dem speziellen Fall der Laufschiene vorgesehener Vorsprung oder Ansatz anfährt. Wenn die Schublade dann unter Ausübung eines zusätzlichen Schließdrucks in die ganz geschlossene Stellung gedrückt wird, wird der elastische Körper, d.h. die elastische Rolle, zunächst so lange radial zusammengedrückt, bis in einer Totpunktstellung eine maximale Zusammendrückung erfolgt. Bei Überfahren dieses Totpunkts drängt dann die sich elastisch in die ursprüngliche Gestalt zurückverformende Rolle den Vorsprung oder Ansatz und über die starr mit diesem verbundene Laufschiene die Schublade in die Schließstellung. Solche oder ähnliche denkbare - z.B. mit Kugel- oder Magnetschnäppern arbeitende - Rastvorrichtungen haben den Nachteil, daß sie erst unmittelbar vor der ganz geschlossenen Stellung der Schublade wirksam werden können und dann eine zusätzlich erhöhte Druckausübung auf die Schublade erfordern, um sie in der Schließstellung zu verrasten.

Bei bekannten mechanisch arbeitenden Einzugsvorrichtungen der eingangs erwähnten Art (z.B. DE-PS 1 262 533) ist der verschwenkbare Bauteil um eine konstruktiv festliegende Achse verschwenkbar an der Führungsschiene gehaltert. Da die Größe des verschwenkbaren Bauteils und somit zwangsläufig auch der Abstand zwischen der festen Schwenkachse und der Aufnahme für den von der Laufschiene vortretenden Vorsprung aus Platzgründen beschränkt ist, ist auch der mögliche Einzugsweg gering. Insbesondere dann, wenn die Einzugskraft sozusagen spontan einsetzen soll, d.h. ohne daß zunächst eine dem Einschieben der Schublade entgegenwirkende Federkraft überwunden werden muß, besteht außerdem auch die Gefahr, daß - sei es durch ungeschickte Manipulation beim Einsetzen der Schublade oder als Folge eines Schabernacks - der verschwenkbare Bauteil bei nicht geschlossener Schublade in die der Schließstellung zugeordnete Schwenk-Endstellung verstellt wird. Beim Schließen der Schublade wird diese dann nicht nur nicht automatisch ganz eingezogen sondern sie ist auch nicht mehr bis in die Schließstellung einschiebbar, da der von der Laufschiene vortretende Vorsprung bereits vor Erreichen der Schließstellung am verschwenkbaren Bauteil anfährt, welches dann - entgegen seiner eigentlichen Aufgabenstellung - den vollständigen Einzug der Schublade verhindert.

Demgegenüber liegt der Erfindung die Aufgabe zugrunde, eine Einzugsautomatik für Ausziehführungen zu schaffen, welche beim Schließen einer mit ihr gelagerten Schublade bereits deutlich vor Erreichen der ganz geschlossenen Stellung wirksam wird und dabei auch so ausgebildet werden kann, daß die Schublade - gewünschtenfalls - ohne Ausübung eines zusätzlichen Schließdrucks selbsttätig in die ganz geschlossene Stellung geführt und geschlossen gehalten wird.

Ausgehend von einer Schubladen-Ausziehführung der eingangs erwähnten Art wird diese Aufgabe erfindungsgemäß dadurch gelöst,daß der verschwenkbare Bauteil in einem gesonderten langgestreckten Gehäuse um eine im wesentlichen senkrechte Achse an der Führungsschiene gelagert ist, daß im Gehäuse eine mit dem verschwenkbaren Bauteil zusammenwirkende Kulissenführung ausgebildet ist, welche den verschwenkbaren Bauteil in der der Schubladen-Öffnungsstellung zugeordneten Endlage zwangsläufig in die die offene Mündung der Aufnahme in die mit dem Vorsprung ausgerichtete Stellung führt und beim Einfahren des Vorsprungs in die Aufnahme bei der Schließbewegung nach Verschwenkung in die der Schubladen-Schließstellung zugeordnete Schwenk-Endlage einen zusätzlichen in Richtung der Schließbewegung verlaufenden Verschiebungsweg für den verschwenkbaren Bauteil zur Verfügung stellt, und daß eine Feder vorgesehen ist, welche auf den verschwenkbaren Bauteil eine in Richtung der Schubladen-Schließstellung gerichtete Vorspannkraft ausübt. Durch die Lagerung des verschwenkbaren Bauteils in einer Kulissenführung kann der Einzugsweg erheblich vergrößert werden, da die Größe des Einzugsweges nun nicht mehr ausschließlich von der Länge des Hebelarms zwischen der Lagerachse des verschwenkbaren Bauteils and der Aufnahme abhängig ist.

Das Gehäuse ist zweckmäßig lösbar an der Führungsschiene befestigt. Eine solche lösbare Befestigung kann beispielsweise durch Anordnung des Gehäuses an der Unterseite des horizontalen Schenkels der Führungsschiene mittels in Bohrungen in diesem Profilschenkel eingeführter, vom Gehäuse vortretender Zapfen erfolgen, die dann entweder durch Vernietung oder durch Ausbildung eines elastischen Spreizzapfens das Gehäuse an der Führungsschiene festlegen.

Alternativ und bevorzugt kann die Führungsschiene auch im Übergangsbereich zwischen ihrem horizontalen und dem hiervon rechtwinklig abgewinkelten, in die Laufschiene eintretenden Profilschenkel eine schlitzartige langgestreckte Aussparung aufweisen, in welche das Gehäuse passend in die bestimmungsgemäße Befestigungsstellung einführbar ist, wobei das Gehäuse einerseits die Einschubtiefe in die Aussparung begrenzende Anschläge und andererseits wenigstens zwei federnde Zungen aufweist, deren beim Einführen des Gehäuses in die Führungsschienen-Aussparung federnd zurückdrängbare freie Enden in der bestimmungsgemäßen Befestigungsstellung hinter die korpuszugewandte Innenfläche des hochgekanteten Profilschenkels auffedern und das Gehäuse gegen Zurückziehen aus der Aussparung sichern.

Der mit der Aufnahme des verschwenkbaren Bauteils zusammenwirkende Vorsprung kann entweder starr an der Laufschiene selbst oder alternativ und bevorzugt an einem das korpusäußere Vorderende der Laufschiene frontblendenseitig an der Schublade halternden Befestigungsbeschlag vorgesehen sein.

Dieser Befestigungsbeschlag und der Vorsprung können als integrales Kunststoff-Bauelement ausgebildet sein, wie auch das den verschwenkbaren Bauteil aufnehmende Gehäuse zweckmäßig aus Kunststoff hergestellt wird.

Der zusätzliche, in Richtung der Schließbewegung verlaufende Verschiebungsweg für den verschwenkbaren Bauteil wird konstruktiv vorteilhaft dadurch zur Verfügung gestellt, daß im Gehäuse wenigstens eine Kulissennut eingearbeitet ist, welche über den größeren Teil ihrer Länge geradlinig in Schubladen-Verschiebungsrichtung verläuft, an ihrem korpusäußeren Ende jedoch in eine zur zugeordneten Korpuswand geführten bogenförmigen Endabschnitt übergeht und daß am verschwenkbaren Bauteil mit Abstand voneinander zwei in die Kulissennut vortretende Zapfen ausgebildet sind, deren Lage so gewählt ist, daß der eine in der der Öffnungsstellung der Schublade zugeordneten Endlage im bogenförmigen vorderen Abschnitt der Kulissennut steht, während der zweite Zapfen im vorderen Endbereich des geradlinig verlaufenden Abschnitts der Kulissennut steht.

Der Angriffspunkt der Feder am verschwenkbaren Bauteil wird dann so gewählt, daß die Wirkungslinie der Federspannung bei in der Öffnungsstellung befindlichem verschwenkbaren Bauteil zwischen den beiden Zapfen hindurchverläuft.

Diese Feder ist vorzugsweise eine am verschwenkbaren Bauteil einerseits und am Gehäuse andererseits angreifende langgestreckte Schraubenfeder, deren Länge so bemessen ist, daß sie in der Schubladen-Schließstellung eine Rest-Vorspannkraft auf den verschwenkbaren Bauteil ausübt.

Zweckmäßig ist die Schraubenfeder in einer im wesentlichen parallel zum geradlinig verlaufenden Abschnitt der Kulissennut verlaufenden langgestreckten Ausnehmung des Gehäuses angeordnet.

Alternativ kann am verschwenkbaren Bauteil auch ein langgestrecktes biegeweiches, vorzugsweise als Seil oder Kette ausgebildetes Zugorgan angreifen, welches durch eine gesonderte Spanneinrichtung vorgespannt ist.

Diese Spanneinrichtung kann beispielsweise ein das Zugorgan auf seiner Umfangsfläche aufwickelndes drehbar gelagertes Spannrad aufweisen, welches durch eine Spiralfeder in eine Aufwickel-Drehstellung vorgespannt ist. Insbesondere dann, wenn die Einzugsautomatik bereits sehr früh wirksam werden soll, d.h. wenn die Schublade erst teilweise in den Schrankkorpus eingeschoben ist, empfiehlt sich, die letzterwähnte Ausgestaltung, weil auf das Spannrad solcher Spannvorrichtungen erhebliche Längenabschnitte des Zugorgans aufgewickelt werden können.

Die erfindungsgemäße Einzugsautomatik kann nur dann wirksam werden, wenn sich der verschwenkbare Bauteil beim Einschieben der zugeordneten Schublade auch tatsächlich in der der Öffnungsstellung zugeordneten Schwenk-Endlage befindet. Nun ist aber nicht auszuschließen, daß - z.B. durch eine unachtsame Montage der Führungsschiene - der verschwenkbare Bauteil sich in der der Schließstellung zugeordneten Schwenk-Endlage befindet. Dann ist die Einzugsautomatik ersichtlich nicht funktionsfähig und es ist sogar denkbar, daß die Schublade dann nicht ganz in die Schließstellung geschoben werden kann, weil der der Laufschiene zugeordnete Vorsprung dann an dem vor der Aufnahme liegenden Material des verschwenkbaren Bauteils anfährt, bevor die Schublade ganz geschlossen ist. Um die Einzugsautomatik auch für diesen Fall wieder ohne schwierige Manipulationen von Hand wieder funktionsfähig zu machen, ist es zweckmäßig, in Schubladen-Einschubrichtung gesehen unmittelbar vor der Aufnahme des verschwenkbaren Bauteils eine in der der Schubladen-Öffnungsstellung zugeordneten Schwenk-Endlage in den Weg des von der Laufschiene vortretenden Vorsprungs ins Gehäuse zurückgezogene und in der der Schubladen-Schließstellung zugeordneten Schwenk-Endlage in den Weg des Vorsprungs vorstehende, in Einschubrichtung durch federnde Verformung jedoch vom Vorsprung überfahrbare Rastnase vorzusehen. Wenn sich bei der so ausgestalteten Einzugsautomatik der verschwenkbare Bauteil bereits in der der Schließstellung zugeordneten Endlage befindet, bevor der der Laufschiene zugeordnete Vorsprung in die Aufnahme des verschwenkbaren Bauteils eingetreten ist, tritt dieser Vorsprung zumindest über die federnde Rastnase hinweg, welche also dann wieder auffedert und den verschwenkbaren Bauteil bei einem kurzen Zurückziehen der Schublade in die der Öffnungsstellung zugeordnete Schwenk-Endlage mitnimmt. D.h. die Einzugsautomatik ist dann durch dieses kurze Zurückziehen der Schublade wieder funktionsfähig.

Die Erfindung ist in der folgenden Beschreibung in Verbindung mit der Zeichnung näher erläutert, und zwar zeigt:
- Fig. 1: eine Schnittansicht durch eine Ausziehführung der hier in Frage stehenden Art in einer quer zur Ausziehrichtung verlaufenden Schnittebene, wobei ein Abschnitt der die Führungsschiene halternden Korpuswand und der auf der Laufschiene aufgelagerten Schublade - ebenfalls im Schnitt - zusätzlich dargestellt sind;
- Fig. 2: einen Teilabschnitt der Führungsschiene der in Fig. 1 gezeigten Ausziehführung im Bereich des Ausschnitts für den führungsschienenseitig anzubringenden Teil der Einzugsautomatik, und zwar gesehen in Richtung des Pfeils 2 in Fig. 1
- Fig. 3: eine Schnittansicht, gesehen in Richtung der Pfeile 3-3 in Fig. 2;
- Fig. 4: eine Ansicht des Teilabschnitts der Führungsschiene, gesehen in Richtung des Pfeils 4 in Fig. 2;
- Fig. 5: eine Draufsicht auf den führungsschienenzugeordneten Teil eines Ausführungsbeispiels einer erfindungsgemäßen Einzugsautomatik;
- Fig. 6: eine in Richtung des Pfeils 6 in Fig.5 gesehene Ansicht des Gehäuses des führungsschienenzugeordneten Teils;
- Fig. 7: eine Ansicht des Gehäuses, gesehen in Richtung des Pfeils 7 in Fig. 5;
- Fig. 8: eine Draufsicht auf den im Gehäuse gemäß den Figuren 5 bis 7 angeordneten verschwenkbaren Bauteil;
- Fig. 9: eine Ansicht des verschwenkbaren Bauteils, gesehen in Richtung des Pfeils 9 in Fig. 8;
- Fig. 10: eine Ansicht des führungsschienenzugeordneten Teils, gesehen in Richtung des Pfeils 10 in Fig. 5, wobei die zugehörige Führungs- und Laufschiene, der anschließende Teil der Korpuswand und der Schublade in einer der Fig. 1 entsprechenden Darstellung jedoch strichpunktiert zusätzlich dargestellt sind;
- Fig. 11: eine Unteransicht auf einen vorderen Eckbereich einer Schublade mit einem das frontblendenseitige Ende der Laufschiene lösbar halternden Befestigungsbeschlag, an welchem integral der mit dem führungsschienenzugeordneten Teil des Ausführungsbeispiels zusammenwirkende Vorsprung vorgesehen ist;
- Fig. 12: eine Ansicht des Befestigungsbeschlages für das vordere Ende der Laufschiene, gesehen in Richtung des Pfeils 12 in Fig. 11; und
- Fig. 13: eine Ansicht des Befestigungsbeschlages für das Vorderende der Laufschiene, gesehen in Richtung des Pfeils 13 in Fig. 11.

Figur 1 zeigt eine rechtwinklig zur Ausziehrichtung durch eine in ihrer Gesamtheit mit 20 bezeichnete Ausziehführung gelegte Schnittansicht, welche die Anordnung der Führungsschiene 22 an der zugehörigen Korpus-Tragwand 24 und die Anordnung der Laufschiene 26 unterhalb des Bodens 28 und neben der Innenfläche der den Boden nach unten überragenden Seitenwand 30 der Schublade 32 veranschaulicht. Die Führungsschiene 22 ist in üblicher Weise aus Blech gekantet und weist einen zur Befestigung an der Tragwand 24 vorgesehenen senkrechten Profilschenkel 34, einen rechtwinklig von diesem abgekanteten, die Schublade untergreifenden horizontalen Profilschenkel 36 und einen wiederum von diesem rechtwinklig nach oben umgekanteten und von unten in die zugehörige Laufschiene 26 eingreifenden Profilschenkel 38 auf, an dessen im Innern der Laufschiene liegendem Ende Laufbahnen für in einem Kunststoff-Käfig 40 gehalterten Wälzkörper, und zwar im speziellen Fall eine Reihe von Rollen 42 und zwei seitlich beabstandete Reihen von Kugeln 44 ausgebildet sind. Den Wälzkörpern sind entsprechende Laufbahnen im Innern der als ebenfalls aus Metallblech gekantetes, an der Unterseite offenes Hohlprofil ausgebildeten Laufschiene 26 zugeordnet.

Die die Schublade 32 bei Annäherung an die Schließstellung selbsttätig in die ganz geschlossene Stellung ziehende und geschlossen haltende Einzugsautomatik 46 ist in Fig. 1 nur strichpunktiert angedeutet, wobei erkennbar ist, daß diese Einzugsautomatik eine unterhalb der Laufschiene 26 im Bereich des Übergangs des Profilschenkels 38 zum Profilschenkel 36 angeordneten Teil 48 und einen von der Laufschiene in Abwärtsrichtung vorstehenden stiftartigen Vorsprung 50 aufweist, der entweder direkt an der Laufschiene 26 befestigt oder auch Teil eines die Laufschiene an der Schublade halternden Beschlages sein kann, wie im folgenden in Verbindung mit den Figuren 11 und 13 noch näher erläutert wird.

In Fig. 5-7 ist ein Ausführungsbeispiel des in Fig. 1 nur strichpunktiert dargestellten führungsschienenzugeordneten Teils 48 der Einzugsautomatik 46 in einer Draufsicht dargestellt, und zwar setzt sich dieser Teil 48 aus im wesentlichen drei Einzelteilen zusammen, nämlich einem flachen langgestreckten, vorzugsweise aus Kunststoff gespritzten oben offenen Gehäuse 52, einem flachen Bauteil 54, der zwischen zwei Schwenk-Endlagen um eine im wesentlichen senkrecht verlaufende Achse schwenkbar im Gehäuse 52 gelagert ist, und einer Feder, und zwar im speziellen Fall einer Schenkelfeder 56, welche mit einem Federschenkel derart am verschwenkbaren Bauteil 54 angreift, daß dieser bistabil in jeweils einer der beiden möglichen Endlagen gedrängt und in dieser Endlage gehalten wird. Durch eine äußere Kraft ist der verschwenkbare Bauteil 54 entgegen der beaufschlagenden Federkraft von der einen, z.B. von der in Fig. 5 dargestellten, der Schubladen-Schließstellung zugeordneten, in die andere, in der Zeichnung strichpunktiert dargestellten, der Schubladen-Öffnungsstellung zugeordneten Schwenk-Endlage verschwenkbar,

Das Gehäuse 52 ist - wie oben erwähnt - relativ flach und langgestreckt ausgebildet, damit es in der in Fig. 1 schematisch veranschaulichten Lage in eine - nachstehend in Verbindung mit den Figuren 2 bis 4 noch näher geschilderte schlitzartige Aussparung 58 in der Profilschiene 22 einführ- und in der bestimmungsgemäßen Funktionslage dann festlegbar ist. Das Gehäuse 52 und die Aussparung 58 sind deshalb derart passend zueinander ausgebildet, daß das Gehäuse 52 bis in Anlage an die den Ausschnitt 58 seitlich begrenzenden Wandabschnitte des Profilschenkels 38 einschiebbar ist, wofür rippenartige Anschläge 60 an den gegenüberliegenden Seiten des Gehäuses vorgesehen sind. An dem innerhalb der Führungsschiene und oberhalb des Profilschenkels 36 gelegenen Abschnitt des Gehäuses 52 sind beidseitig federnde Zungen 62 angeformt, welche beim Einschieben des Gehäuses 52 in die Aussparung zunächst federnd zusammengedrängt werden, in der bestimmungsgemäßen Montagelage jedoch hinter die korpuszugewandte Innenfläche des Profilschenkels 28 auffedern und dann das Gehäuse gegen Zurückziehen aus der Aussparung sichern. Die Lage der Schwenkachse des verschwenkbaren Bauteils 54 und dessen äußere Form sind der Zeichnung zu entnehmen, wobei erkennbar ist, daß die Schwenkachse möglichst weit in Richtung zur Korpus-Tragwand 24 versetzt im Gehäuseinnern ausgebildet ist, und daß der verschwenkbare Bauteil 54 in seinem gegenüberliegenden freien Endbereich eine offen mündende schlitzartige Aufnahme 64 aufweist, in welche der bereits früher erwähnte stiftartige Vorsprung 50 eingreifen und den verschwenkbaren Bauteil mitnehmen kann. Der stiftartige Vorsprung 50 ist in Fig. 5 unterhalb des Teils 48 strichpunktiert dargestellt, wobei durch den auf ihn weisenden Pfeil die Richtung angedeutet ist, mit welcher er sich beim Schließen der Schublade bewegt. Der verschwenkbare Bauteil steht dann noch in der strichpunktiert angedeuteten, der Öffnungsstellung der Schublade zugeordneten Schwenk-Endlage. Es ist erkennbar, daß der stiftartige Vorsprung 50 beim Fortschritt in Pfeilrichtung in die Aufnahme 64 einfährt und den schwenkbaren Bauteil im Gegenuhrzeigersinn verschiebt. Nach Überfahren des Totpunkts entsteht dann das erwähnte, in Schließrichtung wirkende Moment im verschwenkbaren Bauteil 54 und wird auf den stiftartigen Vorsprung 50 übertragen. Da dieser Vorsprung voraussetzungsgemäß starr mit der - ihrerseits die zugehörige Schublade 32 halternden - Laufschiene 26 verbunden ist, wird somit die Schublade zwangsläufig in die ganz geschlossene Stellung gezogen.

Die Figuren 2 bis 4 zeigen den Abschnitt der Führungsschiene 22, in welchem die schlitzartige Aussparung 58 zur Aufnahme des Teils 48 vorgesehen ist. Erkennbar ist, daß der im Profilschenkel 38 ausgebildete Teilabschnitt 58' in der Aussparung 58 etwas breiter als der sich im Profilschenkel 36 fortsetzende Teilabschnitt 58'' ist, so daß der Profilschenkel 36 - in Blickrichtung auf die Flachseite des Profilschenkels 38 seitlich einspringende leistenartige Bereiche bildet, denen in den schmalen Stirnflächen des Gehäuses 52 des Teils 48 horizontal verlaufende Nuten 59 mit passendem Querschnitt zugeordnet werden können, wie sie im Gehäuse des im folgenden in Verbindung mit den Figuren 5 bis 10 noch beschriebenen Ausführungsbeispiel auch dargestellt sind.

Die Figuren 5 bis 10 betreffen das vorerwähnte Ausführungsbeispiel, wobei die Figuren 5 und 10 den vollständigen führungsschienenzugeordneten Teil 48, die Figuren 8 und 9 das Gehäuse 52 und die Figuren 8 und 9 den verschwenkbaren Bauteil 54 zeigen. Bei diesem Ausführungsbeispiel der Einzugsautomatik ist der führungsschienenzugeordnete Teil mit 48 bezeichnet.

Im Gehäuse 52 ist der schwenkbare Bauteil 54 gelagert, und zwar in diesem Falle so, daß einer anfänglichen Verschwenkbewegung des Bauteils 54 bei der Auslösung durch die in Schließrichtung bewegte Schublade 32 bzw. den mit diese bewegten Vorsprung 50 anschließend noch eine geradlinig in Einschubrichtung verlaufende Einzugsbewegung angeschlossen wird, wodurch der wirksame Einzugsweg wesentlich vergrößert wird. Um dies zu erreichen, ist der verschwenkbare Bauteil 54 nicht um eine feste Achse verschwenkbar am Gehäuse 52 gelagert, sondern in einer Kulissenführung, welche von zwei jeweils beidseitig mit Abstand voneinander vom Bauteil 54 vorspringenden Zapfen 70, 72 und je einer Kulissennut 74 in beiden den Bauteil 54 zwischen Sich aufnehmenden Gehäuse-Deckwänden gebildet wird. Die Kulissennut(en) 74 ist bzw. sind über den größten Teil ihrer Längserstreckung geradlinig ausgeführt, geht jedoch am Vorderende in einen bogenförmigen Abschnitt 74' über, in welchen der Zapfen 72 beim Aufziehen der Schublade gelangt und dann - dem bogenförmigen Verlauf des Abschnitts 74' entsprechend - abgelenkt wird, woraus die Verschwenkbewegung des Bauteils 54 resultiert, welche den Austritt des laufschienenzugeordneten Vorsprungs 50 aus der Aufnahme 64 ermöglicht. Der Bauteil 54 wird durch eine langgestreckte Schraubenfeder 56 in die der Schubladen-Schließstellung zugeordnete Endlage vorgespannt, wobei das eine Ende der Schraubenfeder 56 in einer Öffnung 78 des Bauteils 54 und das andere Ende im korpusinneren Endbereich einer im Gehäuse 52 vorgesehenen und parallel zum geradlinigen Abschnitt der Kulissennut 74 verlaufenden, die Schraubenfeder aufnehmenden Ausnehmung 80 gehalten ist. Der Angriffspunkt der Schraubenfeder 56 am verschwenkbaren Bauteil 54 ist so gewählt, daß die Wirkungslinie der von ihr auf den Bauteil 54 ausgeübten Federspannung in der Öffnungsstellung des Bauteils 54 zwischen den beiden Zapfen 70, 72 hindurchverläuft, wodurch der Bauteil so lange in der Öffnungsstellung gehalten wird, bis durch die beginnende Verschwenkbewegung beim Einfahren des Vorsprungs 50 in die Aufnahme 64 der Zapfen 70 aus dem bogenförmigen Abschnitt 74' der Kulissennut 74 freikommt und in den geradlinigen Abschnitt übertritt. Dann vermag die Feder den Bauteil ganz ins Korpusinnere zurückzuziehen, wodurch dann auch die Schublade in die ganz geschlossene Stellung gezogen und dort gehalten wird.

Es ist ersichtlich, daß bei diesem Ausführungsbeispiel die Länge des Einzugsweges praktisch ausschließlich von der Länge des geradlinigen Teils der Kulissennut 54 abhängt. Eine Verlängerung der Kulissennut hat natürlich zwangsläufig auch eine Verlängerung des Gehäuses 52 zur Folge, wobei dann auch die entsprechende Aussparung 58 in der Führungsschiene 22 entsprechend verlängert werden müßte. Um die Führungsschiene 22 nicht durch eine zu lange Aussparung 58 zu schwächen, kann es dann erforderlich sein, das Gehäuse 52 an der Unterseite des Profilschenkels 36 zu befestigen. Die Führungsschienen-Aussparung 58 entfällt dann und die zu befürchtende Schwächung der Führungsschiene ist vermieden.

Bei Verwirklichung langer Einzugswege in der vorstehend angedeuteten Weise kann es sich herausstellen, daß Schraubenfedern, die einen hinreichend langen Federweg mit einer hinreichend großen verbleibenden Vorspannkraft in der Schließstellung nicht mehr zur Verfügung stehen. Die auf den verschwenkbaren Bauteil ausgeübte Vorspannung kann dann über ein am verschwenkbaren Bauteil angreifendes langgestrecktes biegeweiches Zugorgan, beispielsweise ein Seil oder eine Kette, ausgeübt werden, an dem eine Spanneinrichtung angreift, die einen hinreichenden Federweg zur Verfügung stellt. Diese Spanneinrichtung kann beispielsweise von einem drehbar gelagerten, das Zugorgan auf seiner Umfangsfläche aufwickelnden Spannrad gebildet sein, welches durch eine Spiralfeder in die Aufwickel-Drehrichtung vorgespannt ist.

Am verschwenkbaren Bauteil ist - gesehen in Einschubrichtung der Schublade vor der Aufnahme 64 eine federnde Rastnase 82 vorgesehen, die - wie in Fig. 5 erkennbar ist - in der vorderen, der Schubladen-Öffnungsstellung zugeordneten Endlage des Bauteils 54 ins Innere des Gehäuses zurückgezogen ist, in der - in Fig. 5 nur strichpunktiert dargestellten - rückwärtigen Endlage jedoch vom Gehäuse vortritt. Wenn der Bauteil 54 bei der Montage oder durch Manipulationen bei ausgebauter Schublade in der korpusinneren Endlage steht, ohne daß dies durch den laufschienenzugeordneten Vorsprung 50 ausgelöst wurde, wäre die Einzugsautomatik nicht nur wirkungslos, sondern die Schublade könnte auch nicht ganz eingeschoben werden, weil der Vorsprung 50 an dem vor der Aufnahme 64 liegenden Material des Bauteils 54 anfahren würde, bevor die Schublade ganz geschlossen ist. Die Rastnase 82 ermöglicht es jedoch, in einem solchen Falle, den Vorsprung 50 zu fangen und dann beim einmaligen Zurückziehen der Schublade den schwenkbaren Bauteil 54 wieder in die vordere Endlage zu überführen, worauf die Einzugsautomatik wieder voll funktionsfähig ist.

In den Figuren 11 bis 13 ist ein Befestigungsbeschlag 90 für das Vorderende der Laufschiene 26 gezeigt, der als solcher an sich bekannt ist und deshalb auch nicht näher beschrieben wird. Zur Funktion dieses Beschlages 90 sei nur erwähnt, daß an einem Hebelarm eines als doppelarmiger Hebel ausgebildeten Halterungsarms 92 ein Vorsprung 94 vorgesehen ist, der in eine entsprechende Aufnahmeöffnung in der zugewandten Seitenfläche der Laufschiene 26 einrastbar ist. Durch Drücken des anderen Hebelarms des Halterungsarms 92 ist die Laufschiene entrastbar.

Neu und im Zusammenhang mit der vorliegenden Erfindung wesentlich ist jedoch die Anordnung des Vorsprungs 50 an diesem Befestigungsbeschlag 90, wofür dessen Grundplatte 96 entsprechend geformt ist. In einem bis in unmittelbar neben die Laufschiene 26 geführten Bereich dieser Grundplatte ist dann der Vorsprung 50 vorgesehen, wobei es sich - bei Herstellung des Befestigungsbeschlages 90 aus Kunststoff - anbietet, den Vorsprung 50 einstückig an der Grundplatte 96 anzuspritzen. Dabei ist es dann möglich, den Vorsprung 50 gegen seitliche Biegebeanspruchungen durch eine (oder mehrere nicht gezeigte) Versteifungsrippe 98 zu stabilisieren.

## Patentansprüche

1. Einzugsautomatik für Schubladen-Ausziehführungen mit einer an der Korpus-Wand (24) zu befestigenden, von einem aus Metallblech gekanteten Profil gebildeten Führungsschiene (22), welche einen von einem im wesentlichen rechtwinklig und horizontal von der Korpuswand (24) vorstehenden Profilschenkel (36) nach oben umgekanteten und von unten in die zugehörige, von einem an der Unterseite offenen Hohlprofil gebildete, abnehmbar an der Schublade (32) zu befestigenden Laufschiene (26) eingreifenden Profilschenkel (38) aufweist, an welchem im Innern der Laufschiene (26) Abrollbahnen für in einem langgestreckten Käfig gehalterte Wälzkörper (42; 44) gebildet sind, die auf den Abrollbahnen der Führungsschiene (22) einerseits und von zugeordneten Bereichen der Innenfläche der Laufschiene (26) gebildeten Abrollbahnen andererseits abzurollen vermögen und so eine Längsverschiebung der Laufschiene relativ zur Führungsschiene ermöglichen, wobei an der Führungsschiene (22) ein zwischen zwei Endlagen verschwenkbarer und durch eine Federanordnung bistabil in die Schwenk-Endlagen vorgespannter Bauteil (54) angeordnet ist, der in einem über den horizontalen Profilschenkel (36) der Führungsschiene ins Korpusinnere vortretenden Abschnitt eine offen mündende Aufnahme (64) für einen von der Laufschiene nach unten vortretenden Vorsprung (50) aufweist, und der Vorsprung und der verschwenkbare Bauteil (54) in bezug auf die Laufschiene bzw. die Führungsschiene relativ zueinander so angeordnet sind, daß der Vorsprung (50) bei einer Verschiebung der Laufschiene von der Schubladen-Öffnungsstellung in die Schubladen-Schließstellung bei Annäherung an die Schließstellung in die Aufnahme (64) des in der der Schubladen-Öffnungsstellung zugeordneten Schwenk-Endlage stehenden verschwenkbaren Bauteils (54) einfährt und dann nach Überfahren des Totpunkts des verschwenkbaren Bauteils von diesem federnd in die Schubladen-Schließstellung mitgenommen wird,
**dadurch gekennzeichnet**,
daß der verschwenkbare Bauteil (54) in einem gesonderten langestreckten Gehäuse (52) um eine im wesentlichen senkrechte Achse an der Führungsschiene (22) gelagert ist,
daß im Gehäuse (52) eine mit dem verschwenkbaren Bauteil (54) zusammenwirkende Kulissenführung (70; 72; 74) ausgebildet ist, welche den verschwenkbaren Bauteil (54) in der der Schubladen-Öffnungsstellung zugeordneten Schwenk-Endlage zwangsläufig in die die offene Mündung der Aufnahme (64) in die mit dem Vorsprung (50) ausgerichtete Stellung führt und beim Einfahren des Vorsprungs (50) in die Aufnahme (64) bei der Schließbewegung nach Verschwenkung in die der SchubladenSchließstellung zugeordnete Schwenk-Endlage einen zusätzlichen in Richtung der Schließbewegung verlaufenden Verschiebungsweg für den verschwenkbaren Bauteil (54) zur Verfügung stellt, und
daß eine Feder (56) vorgesehen ist, welche auf den verschwenkbaren Bauteil (54) eine in Richtung der Schubladen-Schließstellung gerichtete Vorspannkraft ausübt.

2. Einzugsautomatik nach Anspruch 1, dadurch gekennzeichnet, daß das Gehäuse (52) lösbar an der Führungsschiene (22) befestigt ist.

3. Einzugsautomatik nach Anspruch 2, dadurch gekennzeichnet, daß die Führungsschiene (22) im Übergangsbereich zwischen ihrem horizontalen (36) und dem hiervon rechtwinklig abgewinkelten, in die Laufschiene (26) eintretenden Profilschenkel (38) eine schlitzartige langgestreckte Aussparung (58) aufweist, in welche das Gehäuse (52) passend in die bestimmungsgemäße Befestigungsstellung einführbar ist, und daß das Gehäuse (52) einerseits die Einschubtiefe in die Aussparung (58) begrenzende Anschläge (60) und andererseits wenigstens zwei federnde Zungen (62) aufweist, deren beim Einführen des Gehäuses (54) in die Führungsschienen-Aussparung (58) federnd zurückdrängbare freien Enden in der bestimmungsgemäßen Befestigungsstellung hinter die korpuszugewandte Innenfläche des hochgekanteten Profilschenkels (58) auffedern und das Gehäuse (52) gegen Zurückziehen aus der Aussparung (58) sichern.

4. Einzugsautomatik nach einem der Ansprüche 1 bis 3, dadurch gekennzeichnet, daß der mit der Aufnahme (64) des verschwenkbaren Bauteils (54) zusammenwirkende Vorsprung (50) starr an der Laufschiene (26) befestigt ist.

5. Einzugsautomatik nach einem der Ansprüche 1 bis 3, dadurch gekennzeichnet, daß der mit der Aufnahme (64) im verschwenkbaren Bauteil (54) zusammenwirkende Vorsprung (50) starr an einem das korpusäußere Vorderende der Laufschiene (26) frontblendenseitig an der Schublade (32) halternden Befestigungsbeschlag (90) vorgesehen ist.

6. Einzugsautomatik nach Anspruch 5, dadurch gekennzeichnet, daß der Befestigungsbeschlag (90) und der Vorsprung (50) als integrales Kunststoff-Bauelement ausgebildet sind.

7. Einzugsautomatik nach einem der Ansprüche 1 bis 8, dadurch gekennzeichnet, daß im Gehäuse (52) wenigstens eine Kulissennut (74) eingearbeitet ist, welche über den größeren Teil ihrer Länge geradlinig in Schubladen-Verschiebungsrichtung verläuft, an ihrem korpusäußeren Ende jedoch in eine zur zugeordneten Korpuswand geführten bogenförmigen Endabschnitt (74) übergeht, und daß am verschwenkbaren Bauteil (54) mit Abstand voneinander zwei in die Kulissennut (74) vortretende Zapfen (70; 72) ausgebildet sind, deren Lage so gewählt ist, daß der eine in der der Öffnungsstellung der Schublade (32) zugeordneten Endlage im bogenförmigen vorderen Abschnitt (74') der Kulissennut (74) steht, während der zweite Zapfen (72) im vorderen Endbereich des geradlinig verlaufenden Abschnitts der Kulissennut (74) steht.

8. Einzugsautomatik nach Anspruch 7, dadurch gekennzeichnet, daß der Angriffspunkt der Feder (56) am verschwenkbaren Bauteil (54) so gewählt ist, daß die Wirkungslinie der Federspannung bei in der Öffnungsstellung befindlichem verschwenkbaren Bauteil (54) zwischen den beiden Zapfen hindurch verläuft.

9. Einzugsautomatik nach Anspruch 7 oder 8, dadurch gekennzeichnet, daß die Feder eine am verschwenkbaren Bauteil (54) einerseits und am Gehäuse (52) andererseits angreifende, langgestreckte Schraubenfeder (56) ist, deren Länge so bemessen ist, daß sie in der Schubladen-Schließstellung eine Rest-Vorspannkraft auf den verschwenkbaren Bauteil (54) ausübt.

10. Einzugsautomatik nach Anspruch 7 und Anspruch 8 oder 9, dadurch gekennzeichnet, daß die Schraubenfeder (56) in einer im wesentlichen parallel zum geradlinig verlaufenden Abschnitt der Kulissennut (74) verlaufenden langgestreckten Ausnehmung (80) des Gehäuses (52) angeordnet ist.

11. Einzugsautomatik nach Anspruch 7 oder 8, dadurch gekennzeichnet, daß am verschwenkbaren Bauteil (54) ein langgestrecktes biegeweiches, vorzugsweise als Seil oder Kette ausgebildetes Zugorgan angreift, welches durch eine Spanneinrichtung vorgespannt ist.

12. Einzugsautomatik nach Anspruch 11, dadurch gekennzeichnet, daß die Spanneinrichtung ein das Zugorgan auf seiner Umfangsfläche aufwickelndes, drehbar gelagertes Spannrad aufweist, welches durch eine Spiralfeder in eine Aufwickel-Drehstellung vorgespannt ist.

13. Einzugsautomatik nach einem der Ansprüche 7 bis 12, dadurch gekennzeichnet, daß in Schubladen-Einschubrichtung gesehen unmittelbar vor der Aufnahme (64) des verschwenkbaren Bauteils (54) eine in der der Schubladen-Öffnungstellung zugeordneten Schwenk-Endlage in den Weg des von der Laufschiene (26) vortretenden Vorsprungs (50) ins Gehäuse (52) zurückgezogene und in der der Schubladen-Schließstellung zugeordneten Schwenk-Endlage in den Weg des Vorsprungs (50) vorstehende, in Einschubrichtung durch federnde Verformung jedoch vom Vorsprung (50) überfahrbare Rastnase (82) vorgesehen ist.

## Claims

1. Automatic pull-in mechanism for drawer slides, having a guide rail (22) formed by a bent sheet metal profile to be fastened on the carcase wall (24), which has a profile limb (38) bent upwardly from a profile limb projecting substantially at right angles and horizontally from the carcase wall (24) and entering from below into the corresponding runner rail (26) formed by an open-bottomed hollow profile to be fastened removably to the drawer (32), on which [runner rail] there are provided races for rolling bodies (42; 44) held in an elongated cage, which can roll on the races of the guide rail (22) on the one hand and on races formed by associated areas of the inner surface of the runner rail (26), thus permitting a longitudinal displacement of the runner rail relative to the guide rail, a component (54) which can rotate between two end positions and is biased by a spring system bistably toward the end positions being disposed on the guide rail (22), which has, in a section projecting beyond the horizontal profile limb (36) of the guide rail into the carcase interior a receiver (64) with open mouth for a projection (50) reaching downwardly from the runner rail, and the projection and the toggling component (54) being so disposed relative to one another with respect to the runner rail and the guide rail that the projection (50), upon a displacement of the runner rail from the drawer-open position to the drawer-closed position, upon approaching the closed position, enters the receiver (64) of the toggling component (54) that is in the end position associated with the drawer-open position, and then, after crossing the dead center of the toggling component, is carried by the latter resiliently into the drawer-closed position,
**characterized**
in that the toggling component (54) is journaled on the guide rail (22) in a separate elongated housing (52) on a substantially vertical shaft,
in that in the housing (52) a slide (70; 72; 74) cooperating with the toggling component (54) is formed, which positively guides the toggling component (54) in the end position associated with the drawer-open position, into the open mouth of the receiver (64) [and] into the position aligned with the projection (50) and, when the projection (50) enters into the receiver (64) in the closing movement after toggling into the end position associated with the drawer-closed position, makes available an additional path of movement for the toggling component (54) in the direction of the closing movement, and
that a spring (56) is provided which exerts on the toggling component (54) a bias force in the direction of the drawer-closed position.

2. Automatic drawer pull-in mechanism according to claim 1, characterized in that the housing (52) is fastened releasably to the guide rail (22).

3. Automatic drawer pull-in mechanism according to claim 2, characterized in that the guide rail (22) has in the transitional range between its horizontal (36) profile limb and the profile limb (38) bent therefrom at right angles an elongated opening (58) into which the housing (52) can be fitted in the intended fastening position, and that the housing (52) has on the one hand abutments (60) limiting the depth of insertion into the opening (58) and on the other hand at least two leaf springs (62) whose free ends can be forced back upon the introduction of the housing (54) into the guide-rail opening (58) snap in the intended fastening position behind the inner surface facing the carcase of the upwardly bent profile limb and secure the housing (52) against withdrawal from the opening (58).

4. Automatic drawer pull-in mechanism according to any one of claims 1 to 3, characterized in that the projection (50) cooperating with the receiver (64) of the toggling component (54) is rigidly fastened to the runner rail (26).

5. Automatic drawer pull-in mechanism according to any one of claims 1 to 3, characterized in that the projection (50) cooperating with the receiver (64) in the toggling component (54) is provided rigidly on a mounting hardware piece (90) holding the carcase-exterior front end of the runner rail (26) on the drawer (32) at the drawer front end.

6. Automatic drawer pull-in mechanism according to claim 5, characterized in that the mounting hardware piece (90) and the projection (50) are configured as an integral plastic component.

7. Automatic drawer pull-in mechanism according to any one of claims 1 to 8, characterized in that in the housing (52) at least one slide slot (74) is made, which runs straight over the greater part of its length in the direction of drawer movement, but at its carcase-exterior end merges into an arcuate end section (78) guided to the associated carcase wall, and that in the toggling component (54) two studs (70; 72) projecting at a distance apart into the slide slot (74) are formed, whose position is selected so that the one is in the end position in the arcuate front section (74') of the slide slot (74) associated with the open position of the drawer (32), while the second stud (72) is in the front end portion of the straight section of the slide slot (74).

8. Automatic drawer pull-in mechanism according to claim 7, characterized in that the point of attack of the spring (56) on the toggling component (54) is selected such that the line of action of the spring tension when the toggling component is in the opening position runs between the two studs.

9. Automatic drawer pull-in mechanism according to claim 7 or 8, characterized in that the spring is an elongated coil spring (56) attacking the toggling component (54) at one end and the housing (52) at the other, its length being such that it exerts a residual bias on the toggling component (54) in the drawer-closed position.

10. Automatic drawer pull-in mechanism according to claim 7 and claim 8 or 9, characterized in that the coil spring (56) is disposed in an elongated recess (80) in the housing (52) running substantially parallel to the straight section of the slide slot (74).

11. Automatic drawer pull-in mechanism according to claim 7 or 8, characterized in that an elongated, softly flexible pulling means, preferably one configured as a cord or chain attacks the toggling component (54) and is biased by a tensing means.

12. Automatic drawer pull-in mechanism according to claim 11, characterized in that the tensing means has a tensing wheel winding the tensing means on its circumferential surface, which is biased by a spiral spring to a winding-up position.

13. Automatic drawer pull-in mechanism according to any one of claims 7 to 12, characterized in that, a catch projection 82 which, in the toggle end position associated with the drawer-open position, is withdrawn into the housing (52) into the path of the projection (50) protruding from the runner rail (26), and in the toggle end position associated with the drawer-closed position projects into the path of the projection (50), but can be by-passed by the projection (50) in the closing direction by resilient deformation.

## Revendications

1. Dispositif de rentrée automatique pour guides de tirage de tiroir, comportant un rail de guidage (22) formé d'un profilé à arêtes vives en tôle métallique qui se fixe à la paroi de corps (24) et présente une aile (38) relevée à partir d'une aile (36) saillant sensiblement à angle droit et horizontalement de la paroi de corps (24), s'engageant d'en bas dans le rail de roulement associé (26) formé d'un profilé creux ouvert sur le côté inférieur qui se fixe de manière amovible au tiroir (32), et sur laquelle sont formés à l'intérieur du rail de roulement (26) des chemins de roulement pour des corps roulants (42 ; 44) montés dans une cage allongée qui peuvent rouler d'une part sur les chemins de roulement du rail de guidage (22) et d'autre part sur des chemins de roulement formés de parties associées de la surface intérieure du rail de roulement (26) et permettent ainsi un déplacement longitudinal du rail de roulement par rapport au rail de guidage, un élément (54) étant placé sur le rail de guidage (22) et pouvant pivoter entre deux positions extrêmes, et étant rappelé de façon bistable dans ses positions extrêmes de pivotement par un dispositif à ressort, élément (54) qui présente, dans une partie s'avançant au delà de l'aile horizontale (36) du rail de guidage à l'intérieur du corps, un logement (64) pour une saillie (50) saillant du rail de roulement vers le bas, et cette saillie et l'élément pivotant (54) étant, relativement au rail de roulement et au rail de guidage, placés l'un par rapport à l'autre de façon que la saillie (50), lors d'un déplacement du rail de roulement de la position ouverte du tiroir à la position fermée de celui-ci, à l'approche de la position fermée, entre dans le logement (64) de l'élément pivotant (54) se trouvant dans sa position extrême de pivotement correspondant à la position ouverte du tiroir, puis, après franchissement du point mort de l'élément pivotant, soit rappelée élastiquement par celui-ci dans la position fermée du tiroir,
caractérisé par le fait
que l'élément pivotant (54) est monté dans un boîtier allongé particulier (52) sur le rail de guidage (22) autour d'un axe sensiblement vertical,
que dans le boîtier (52) est ménagé un guidage à coulisse (70 ; 72 ; 74) coopérant avec l'élément pivotant (54) qui amène de force celui-ci, dans sa position extrême de pivotement correspondant à la position ouverte du tiroir, dans la position où le débouché du logement (64) est dans l'alignement de la saillie (50) et, à l'entrée de la saillie (50) dans le logement (64) lors du mouvement de fermeture après pivotement dans la position extrême de pivotement correspondant à la position fermée du tiroir, met à disposition une course supplémentaire dans la direction du mouvement de fermeture pour l'élément pivotant (54), et
qu'il est prévu un ressort (56) qui exerce sur l'élément pivotant (54) une poussée en direction de la position fermée du tiroir.

2. Dispositif de rentrée automatique selon la revendication 1, caractérisé par le fait que le boîtier (52) est fixé de manière démontable au rail de guidage (22).

3. Dispositif de rentrée automatique selon la revendication 2, caractérisé par le fait que le rail du guidage (22) présente, dans la zone de transition entre son aile horizontale (36) et son aile (38) relevée à angle droit de celle-ci qui entre dans le rail de roulement (26), un évidement allongé du genre fente (58) dans lequel le boîtier (52) peut être introduit de manière ajustée dans la position de fixation prévue, et que le boîtier (52) présente d'une part des butées (60) qui limitent la profondeur d'introduction dans l'évidement (58) et d'autre part au moins deux languettes élastiques (62) dont les extrémités libres, qui peuvent être repoussées élastiquement dans l'évidement (58) du rail de guidage lors de l'introduction du boîtier (52), dans la position de fixation prévue, vont élastiquement derrière la surface intérieure dirigée vers le corps de l'aile relevée (58) du profilé et arrêtent le boîtier (52) pour qu'il ne puisse être retiré de l'évidement (58).

4. Dispositif de rentrée automatique selon l'une des revendications 1 à 3, caractérisé par le fait que la saillie (50) qui coopère avec le logement (64) de l'élément pivotant (54) est fixée rigidement au rail de roulement (26).

5. Dispositif de rentrée automatique selon l'une des revendications 1 à 3, caractérisé par le fait que la saillie (50) qui coopère avec le logement (64) de l'élément pivotant (54) est prévue rigidement sur une ferrure de fixation (90) qui fixe l'extrémité avant extérieure au corps du rail de roulement (26) côté panneau avant au tiroir (32).

6. Dispositif de rentrée automatique selon la revendication 5, caractérisé par le fait que la ferrure de fixation (90) et la saillie (50) sont réunies en un seul élément en plastique.

7. Dispositif de rentrée automatique selon l'une des revendications 1 à 6, caractérisé par le fait que dans le boîtier (52) est ménagée au moins une rainure coulisse (74) qui, sur la majeure partie de sa longueur, s'étend en ligne droite dans la direction de déplacement du tiroir et, à son extrémité extérieure au corps, a une partie d'extrémité arquée (74') qui va vers la paroi associée du corps, et que sur l'élément pivotant (54) sont ménagés, à une certaine distance l'un de l'autre, deux tenons (70 ; 72) qui entrent dans la rainure coulisse (74) et dont la position est choisie de façon que l'un (70), dans la position extrême correspondant à la position ouverte du tiroir (32), se trouve dans la partie avant arquée (74') de la rainure coulisse (74), tandis que l'autre (72) se trouve dans la zone d'extrémité avant de la partie droite de la rainure coulisse (74).

8. Dispositif de rentrée automatique selon la revendication 7, caractérisé par le fait que le point où le ressort (56) attaque l'élément pivotant (54) est choisi de façon que, lorsque cet élément (54) est en position d'ouverture, la ligne d'action de la contrainte du ressort passe entre les deux tenons.

9. Dispositif de rentrée automatique selon l'une des revendications 7 et 8, caractérisé par le fait que le ressort est un ressort hélicoïdal allongé (56) qui attaque d'un côté l'élément pivotant (54) et, de l'autre côté, le boîtier (52) et dont la longueur est fixée de façon que, dans la position fermée du tiroir, il exerce une poussée résiduelle sur l'élément pivotant (54).

10. Dispositif de rentrée automatique selon la revendication 7 et l'une des revendications 8 et 9, caractérisé par le fait que le ressort hélicoïdal (56) est placé dans un évidement allongé (80) du boîtier (52) qui s'étend sensiblement parallèlement à la partie droite de la rainure coulisse (74).

11. Dispositif de rentrée automatique selon l'une des revendications 7 et 8, caractérisé par le fait que l'élément pivotant (54) est attaqué par un organe de traction allongé flexible, de préférence un câble ou une chaîne, qui est précontraint par un dispositif de tension.

12. Dispositif de rentrée automatique selon la revendication 11, caractérisé par le fait que le dispositif de tension présente une roue de tension montée tournante qui enroule l'organe de traction sur sa surface périphérique et est poussée par un ressort spiral dans une position de rotation d'enroulement.

13. Dispositif de rentrée automatique selon l'une des revendications 7 à 12, caractérisé par le fait qu'immédiatement avant le logement (64) de l'élément pivotant (54) dans la direction d'introduction du tiroir est prévu un ergot d'encliquetage (82) qui, dans la position extrême de pivotement correspondant à la position ouverte du tiroir, est reculé dans le boîtier (52) sur le chemin de la saillie (50) saillant du rail de roulement (26) et, dans la position extrême de pivotement correspondant à la position fermée du tiroir, s'avance sur le chemin de la saillie (50), mais peut, dans la direction d'introduction, être franchi par déformation élastique par la saillie (50).
